# EUROPÄISCHE PATENTSCHRIFT

(11) **EP 0 103 687 B1**
(45) Veröffentlichungstag und Bekanntmachung des Hinweises auf die Patenterteilung: **22.04.1987**
(21) Anmeldenummer: 83106687.3
(22) Anmeldetag: 08.07.1983
(51) Int. Cl.: B41F 17/00

(54) **Klischeehalter für Tampondruckmaschinen**
Plate holder for tampon printing machines
Support de cliché pour machines d'impression à tampon d'encrage

(30) Priorität: 28.07.1982 DE 3228152
(43) Veröffentlichungstag der Anmeldung: 28.03.1984
(73) Patentinhaber: Berberich, Bernd, D-7141 Schwieberdingen (DE)
(72) Erfinder: Berberich, Bernd, D-7141 Schwieberdingen (DE)
(74) Vertreter: Vogel, Georg

## Beschreibung

Die Erfindung betrifft einen Klischeehalter für Tampondruckmaschinen mit einem plattenförmigen Grundkörper, der auf seiner Oberseite parallel zur Rückseite eine eingelassene Farbvorratswanne und in dem vor der Farbvorratswanne liegenden Bereich eine auf die Abmessungen des Klischees abgestimmte Aufnahme mit Klemmeinrichtungen aufweist.

Eine Tampondruckmaschine, die derartige Klischeehalter verwendet, ist in der DE-AS 1 939437 und der FR-A 2388679 beschrieben. Dabei ist in die Oberseite des Grundkörpers aufeinander ausgerichtet, die Farbvorratswanne und die Klischeeaufnahme einfach als vertiefte Ausnehmungen eingelassen. Die Klischeeaufnahme ist in den Abmessungen genau auf die Abmessungen des Klischees abgestimmt. Diese Ausgestaltung des Klischeehalters hat daher zur Folge, dass für jede Klischeegrösse ein eigener Klischeehalter erforderlich ist. Dies ist bei einer Vielzahl von verschiedenen Grössen der Klischees ein beachtlicher Aufwand und zudem kommt bei einem Klischeewechsel meistens auch der Wechsel des Klischeehalters hinzu, was auch unnötig grosse Umrüstzeiten mit sich bringt.

Es ist Aufgabe der Erfindung, einen Klischeehalter der eingangs erwähnten Art zu schaffen, der dauernd mit der Tampondruckmaschine verbunden bleiben kann und in der Lage ist, Klischees der verschiedensten Grössen schnell und leicht auswechselbar aufzunehmen.

Diese Aufgabe wird nach der Erfindung dadurch gelöst, dass sich die Farbvorratswanne und die Klischeeaufnahme jeweils mit gleichbleibendem Querschnitt über die gesamte Breite des Grundkörpers erstrecken und dass die Breite der Farbvorratswanne und der Klischeeaufnahme mittels zweier Klemmleisten auf die Breite des verwendeten Klischees begrenzbar ist, wobei die Unterseiten der Klemmleisten auf die Kontur der Oberseite des Grundkörpers ausgelegt und mit einer flexiblen, lösungsmittelfesten Dichtungsschicht versehen sind.

Der Grundkörper ist dabei so ausgestaltet, dass er mit Hilfe der beiden verstellbaren Klemmleisten auf jede beliebige Breite von Klischees eingestellt werden kann. Dabei übernehmen die Klemmleisten die Abdichtung der variablen Farbvorratswanne, die damit automatisch an die Grösse des eingesetzten Klischees angepasst wird.

Eine eindeutige Abdichtung und Einstellung des Klischees im Bereich der Oberseite des Grundkörpers werden nach einer Ausgestaltung dadurch erhalten, dass die Klischeeaufnahme nutförmig ausgebildet ist und eine Tiefe aufweist, die grösser ist als die Dicke der verwendeten Klischees, dass im Boden der Klischeeaufnahme Andrückbolzen angeordnet sind, die mittels Stellschrauben gegen die Klischees verstellbar sind, dass die Oberseite des Klischees auf die Oberseiten der angrenzenden Nutwände der Klischeeaufnahme bündig einstellbar ist und dass die Klemmleisten im Bereich des Klischees die Ränder desselben überdeckt und abdichtet.

Eine kontinuierliche Höhenverstellung der Andrückbolzen bei in der Tampondruckmaschine montiertem Klischeehalter wird nach einer Ausgestaltung dadurch ermöglicht, dass die Andrückbolzen eine quergerichtete Keilaufnahme aufweisen, in die eine Keilspitze einer Stellschraube einführbar ist und dass die Stellschrauben in Gewindeaufnahmen des Grundkörpers einschraubbar sind, die in der Vorderseite des Grundkörpers horizontal eingelassen sind.

Eine einfache Anpassung der Klischeeaufnahme an verschiedene Abmessungen in der Tiefe des Grundkörpers wird nach einer Ausgestaltung dadurch erreicht, dass die Farbvorratswanne im Querschnitt trapezförmig ausgelegt ist und dass die der Klischeeaufnahme zugekehrte Wand der Farbvorratswanne als in der Tiefe des Grundkörpers verstellbare Leiste ausgebildet ist, die mit der der Farbvorratswanne abgekehrten Wand die Nutwand der Klischeeaufnahme bildet.

Dabei kann eine ausreichende stufige Verstellung dadurch sichergestellt sein, dass die Leiste an ihrer Unterseite Ansätze aufweist, die in Vertiefungen des Grundkörpers einführbar sind, und dass die Vertiefungen in verschiedenen Abständen von der Vorderseite des Grundkörpers eingelassen sind.

Die Verspannung des eingesetzten Klischees in der Klischeeaufnahme wird nach einer Ausgestaltung dadurch erreicht, dass die der Farbvorratswanne abgekehrte Nutwand der Klischeeaufnahme mittels einer an der Vorderseite angebrachten Profilleiste gebildet ist, die mit dem Nutboden eine Aufnahme bildet und den zugekehrten Rand des eingesetzten Klischees teilweise überdeckt und dass die Profilleiste in der gebildeten Aufnahme eine Andrückleiste aufnimmt, die mittels in der Profilleiste verstellbarer Druckschrauben gegen das eingesetzte Klischee verspannbar ist.

Für die unverschiebbare Festlegung der Klemmleisten an dem Grundkörper des Klischeehalters ist nach einer Ausgestaltung vorgesehen, dass die Klemmleisten an den Enden abgesetzte Aufnahmen für Befestigungsschrauben aufweisen, dass die Klemmleisten mittels Flansche die Vorder- und Rückseite des Grundkörpers einschliessen und dass die Befestigungsschrauben in Gewindeaufnahmen von Spannblöcken einschraubbar sind, die die Unterseite des Grundkörpers hintergreifen.

Zur eindeutigen Abstützung der Spannblöcke an der Unterseite des Grundkörpers sieht eine weitere Ausgestaltung vor, dass der Grundkörper an der Unterseite im Bereich der Vorder- und Rückseite eine durchgehende Aufnahmenut aufweist, in die Führungsansätze der Spannblöcke eingreifen. Dabei sind die Aufnahmenuten des Grundkörpers und die Führungsansätze der Spannblöcke als Hälften einer Schwalbenschwanzverbindung ausgebildet.

Die Erfindung wird anhand von verschiedenen, in den Zeichnungen dargestellten Ausführungsbeispielen näher erläutert. Es zeigt:
Fig. 1 in Draufsicht einen Klischeehalter nach der Erfindung,
Fig. 2 schematisch verschieden grosse Klischees,
Fig. 3 eine von dem Grundkörper abgenommene Klemmleiste,
Fig. 4 einen Schnitt durch den Klischeehalter nach Fig. 1, entlang der Linie IV-IV,
Fig. 5 einen Schnitt ausserhalb der Klemmleisten durch einen anders gestalteten Klischeehalter und
Fig. 6 einen Schnitt durch die Klemmleiste nach Fig. 3, entlang der Linie VI-VI.

Wie die Fig. 1 und 4 zeigen, weist der Klischeehalter nach der Erfindung einen plattenförmigen Grundkörper 10 auf. Im Bereich der Rückseite ist durchgehend eine im Querschnitt trapezförmige Farbvorratswanne 21 eingebracht, wie die Wände 11 und 23, sowie der Boden 22 erkennen lässt. Vor dieser durchgehenden Farbvorratswanne 21 ist ebenfalls durchgehend die Klischeeaufnahme 35 eingebracht, wobei der Bereich des Grundkörpers 10, der die Wand 11 für die Farbvorratswanne 21 bildet, auch eine Nutwand der nutförmigen Klischeeaufnahme 35 bildet. Die Tiefe der Klischeeaufnahme 35 ist grösser als die Dicke der Klischees. Das eingesetzte Klischee 20 kann, wie in der Fig.2 angedeutet ist, bei gleicher Abmessung in der Tiefe des Grundkörpers 10 verschiedene Breiten aufweisen, wie die gestrichelt gezeichneten Klisches 20' und 20" anzeigen.

Die vordere Nutwand der Klischeeaufnahme 35 wird nicht durch den Grundkörper 10 gebildet. An der Vorderseite des Grundkörpers 10 ist eine Profilleiste 16 angebracht, die die Klischeeaufnahme 35 teilweise überdeckt und selbst eine Aufnahme für Andrückleisten 12 bildet. Diese Andruckleisten 12 bilden die Nutwand der nutförmigen Klischeeaufnahme 35 und sind mittels der in der Profilleiste 16 verstellbaren Druckschrauben 15 verstellbar. Das eingesetzte Klischee 20 kann damit gegen die feststehende hintere Nutwand der Klischeeaufnahme 35 verspannt werden. Vorher wird das Klischee 20 aber mittels der im Boden der Klischeeaufnahme 35 angeordneten Andrückbolzen 13 in der Höhe so eingestellt, dass die Oberseite des Klischees 20 mit der Oberseite der Wand 11 und der ansteigenden Fläche der Profilleiste 16 bündig liegt. Die Andrückbolzen 13 sind mit einer quergerichteten Keilaufnahme 26 versehen, in die eine Keilspitze der Stellschraube 14 eingeführt wird. Die Stellschrauben 14 sind in Gewindeaufnahmen 27 des Grundkörpers 10 eingeschraubt, die horizontal in die Vorderseite des Grundkörpers 10 eingebracht sind. Die Profilleiste 16 hat Bohrungen 31, die den Zugang zu den Gewindeaufnahmen 27 zulassen. Auf diese Weise können die Andrückbolzen 13 von der Vorderseite eines in der Tampondruckmaschine festgelegten Klischeehalters in der Höhe eingestellt werden. Dabei brauchen nur die Stellschrauben 14 mehr oder weniger in die Gewindeaufnahmen 27 eingeschraubt werden. Die in die Keilaufnahmen 26 der Andrückbolzen 13 eingeführten Keilspitzen der Stellschrauben 14 heben die Andrückbolzen 13 dann entsprechend mehr oder weniger an. Das auf dem Andrückbolzen 13 liegende Klischee 20 wird entsprechend mit verstellt.

Wie der Schnitt nach Fig. zeigt, kann die Wand 11 der Farbvorratswanne 21 auch Teil einer Leiste sein, die in verschiedenem Abstand zur Vorderseite des Grundkörpers 10 festgelegt werden kann. Damit lässt sich die Klischeeaufnahme 35 auch in der Tiefe des Grundkörpers 10 an verschiedene Abmessungen der Klischees 20' und 20" anpassen. In vielen Fällen hat es sich als ausreichend erwiesen, wenn die Leiste stufig verstellt werden kann. Dazu reicht es aus, wenn an der Unterseite der Leiste Ansätze 24 angebracht sind und der Grundkörper 10 in verschiedenen Abständen zur Vorderseite in die Oberseite eingelassene Vertiefung 25 für diese Ansätze 24 trägt. Der übrige Aufbau des Klischeehalters nach Fig. 5 unterscheidet sich nicht von dem Aufbau des Klischeehalters nach Fig. 1 und 3.

Wie in Fig. 1 angedeutet ist, wird mittels zweier Klemmleisten 17 nach Fig. 3 und 6 die Breite der Farbvorratswanne 21 automatisch an die Breite des eingesetzen Klischees 20 angepasst. Die Klemmleisten 17 sind mit ihren Unterseiten, die eine flexible, lösungsmittelfeste Dichtungsschicht 19 tragen, an die Kontur der Oberseite des Grundkörpers 10 angepasst. Daher wird die durchgehende Farbvorratswanne 21 beidseitig durch die Klemmleisten 17 geschlossen. Im Bereich des eingesetzten Klischees 20 überdecken die Klemmleisten 17 die Ränder des Klischees 20 und dichten daher im Bereich der Oberseite des Klischees 20 ab, wie aus dem Schnitt nach Fig. 4 zu ersehen ist. Dabei ist der bündige Übergang vom Klischee 20 zu der Wand 11 und zu dem ansteigenden Teil der Profilleiste 16 sichergestellt und eine eindeutige Abdichtung gewährleistet.

Die Klemmleisten 17 umgreifen den Grundkörper 10 mit den Flanschen 34. In die Flansche 34 sind abgestufte Aufnahmen 28 für die Befestigungsschrauben 30 eingebracht. Die Befestigungsschrauben 30 sind in die Gewindeaufnahmen 29 von Spannblöcken 18 einschraubbar. Die Spannblöcke 18 tragen Führungsansätze 36, die in Aufnahmenuten 33 an der Unterseite des Grundkörpers 10 eingreifen. Diese Aufnahmenuten 33 sind an der Vorder- und Rückseite durchgehend angebracht, so dass die Klemmleisten 17 bei gelockerten Befestigungsschrauben 30 leicht an beliebigen Stellen des Grundkörpers 10 verschoben werden können. Die Aufnahmenuten 33 des Grundkörpers 10 und die Führungsansätze 36 der Spannblöcke 18 bilden im Ausführungsbeispiel Hälften von Schwalbenschwanzverbindungen.

## Patentansprüche

1. Klischeehalter für Tampondruckmaschinen mit einem plattenförmigen Grundkörper (10), der auf seiner Oberseite parallel zur Rückseite eine eingelassene Farbvorratswanne (21) und in dem vor der Farbvorratswanne liegenden Bereich eine auf die Abmessungen des Klischees (20) abgestimmte Aufnahme (35) mit Klemmeinrichtungen (12, 15, 16) aufweist, dadurch gekennzeichnet, dass sich die Farbvorratswanne (21) und die Kiischeeaufnahme (35) jeweils mit gleichbleibendem Querschnitt über die gesamte Breite des Grundkörpers (10) erstrecken und dass die Breite der Farbvorratswanne (21) und der Klischeeaufnahme (35) mittels zweier Klemmleisten (17) auf die Breite des verwendeten Klischees (20, 20', 20_{"}) begrenzbar ist, wobei die Unterseiten der Klemmleisten (17) auf die Kontur der Oberseite des Grundkörpers (10) ausgelegt und mit einer flexiblen, lösungsmittelfesten Dichtungsschicht (19) versehen sind.

2. Klischeehalter nach Anspruch 1, dadurch gekennzeichnet, dass die Klischeeaufnahme (35) nutförmig ausgebildet ist und eine Tiefe aufweist, die grösser ist als die Dicke der verwendeten Klischees (20, 20', 20"), dass im Boden der Klischeeaufnahme (35) Andrückbolzen (13) angeordnet sind, die mittels Stellschrauben (14) gegen die Klischees (20, 20', 20") verstellbar sind, dass die Oberseite des Klischees (20, 20', 20") auf die Oberseiten der angrenzenden Nutwände der Klischeeaufnahme (35) bündig einstellbar ist und dass die Klemmleisten (17) im Bereich des Klischees (20, 20', 20") die Ränder desselben überdeckt und abdichtet.

3. Klischeehalter nach Anspruch 2, dadurch gekennzeichnet, dass die Andrückbolzen (13) eine quergerichtete Keilaufnahme (26) aufweisen, in die eine Keilspitze einer Stellschraube (14) einführbar ist und dass die Stellschraube (14) in Gewindeaufnahmen (27) des Grundkörpers (10) einschraubbar sind, die in der Vorderseite des Grundkörpers (10) horizontal eingelassen sind.

4. Klischeehalter nach einem der Ansprüche 1 bis 3, dadurch gekennzeichnet, dass die Farbvorratswanne (21) im Querschnitt trapezförmig ausgelegt ist und dass die der Klischeeaufnahme (35) zugekehrte Wand (11) der Farbvorratswanne (21) als in der Tiefe des Grundkörpers (10) verstellbare Leiste ausgebildet ist, die mit der der Farbvorratswanne (21) abgekehrten Wand die Nutwand der Klischeeaufnahme (35) bildet.

5. Klischeehalter nach Anspruch 5, dadurch gekennzeichnet, dass die Leiste an ihrer Unterseite Ansätze (24) aufweist, die in Vertiefungen (25) des Grundkörpers (10) einführbar sind, und dass die Vertiefungen (25) in verschiedenen Abständen von der Vorderseite des Grundkörpers (10) eingelassen sind.

6. Klischeehalter nach einem der Ansprüche 1 bis 5, dadurch gekennzeichnet, dass die der Farbvorratswanne (21) abgekehrte Nutwand der Klischeeaufnahme (35) mittels einer an der Vorderseite angebrachten Profilleiste (16) gebildet ist, die mit dem Nutboden eine Aufnahme bildet und den zugekehrten Rand des eingesetzten Klischees (20, 20', 20") teilweise überdeckt und dass die Profilleiste (16) in der gebildeten Aufnahme eine Andruckleiste (12) aufnimmt, die mittels in der Profilleiste (16) verstellbarer Druckschrauben (15) gegen das eingesetzte Klischee (20, 20' , 20") verspannbar ist.

7. Klischeehalter nach einem der Ansprüche 1 bis 6, dadurch gekennzeichnet, dass die Klemmleisten (17) an den Enden abgesetzte Aufnahmen (28) für Befestigungsschrauben (30) aufweisen, dass die Klemmleisten (17) mittels Flansche (34) die Vorder- und Rückseite des Grundkörpers (10) einschliessen und dass die Befestigungsschrauben (30) in Gewindeaufnahmen (29) von Spannblöcken (18) einschraubbar sind, die die Unterseite des Grundkörpers (10) hintergreifen.

8. Klischeehalter nach Anspruch 7, dadurch gekennzeichnet, dass der Grundkörper (10) an der Unterseite im Bereich der Vorder- und Rückseite eine durchgehende Aufnahmenut (33) aufweist, in die Führungsansätze (36) der Spannblöcke (18) eingreifen.

9. Klischeehalter nach Anspruch 8, dadurch gekennzeichnet, dass die Aufnahmenuten (33) des Grundkörpers (10) und die Führungsansätze (36) der Spannblöcke (18) als Hälften einer Schwalbenschwanzverbindung ausgebildet sind.

## Claims

1. Printing block holder for tampon printing machines with a plate-shaped base member (10) which has an ink storage trough (21) provided on its upper surface parallel to the rear end and has a receiver member (35) in the region in front of the ink storage trough, the receiver member being adapted to the dimensions of the printing block (20) and having clamping means (12, 15, 16), characterised in, that the ink storage trough (21) and the printing block receiver member (35) extend with a uniform crossection over the entire width of the base member (10), and in that the width of the ink storage trough (21) and of the printing block receiver member (35) can be restricted to the width of the used printing block (20, 20', 20") by means of two clamping bars (17), the undersides of the clamping bars (17) being adapted to the configuration of the upper surface of the base member (10) and being provided with a flexible, solventresistant sealing layer (19).

2. Printing block holder according to claim 1, characterised in that the printing block receiver member (35) is in the form of a groove and has a depth which is greater than the thickness of the used printing blocks (20, 20', 20"), in that pressure bolts (13) are disposed in the base of the printing block receiver member (35) and are adjustable relative to the printing blocks (20, 20', 20") by means of adjusting screws (14), in that the upper surface of the printing block (20, 20', 20") can be set so as to be flush with the upper surfaces of the adjacent grooved walls of the printing block receiver member (35), and in that the clamping bars (17) in the region of the printing block (20, 20', 20") cover and seal the edges of the block.

3. Printing block holder according to claim 2, characterised in that the pressure bolts (13) have a transversely orientated wedge-shaped receiver member (26), into which a wedge-shaped point of an adjusting screw (14) is insertable, and in that the adjusting screws (14) are screw-connectable into threaded receiver members (27) of the base member (10) provided horizontally in the front end of the base member (10).

4. Printing block holder according to one of claims 1 to 3, characterised in that the ink storage trough (21) has a trapezoidal cross-section, and in that the wall (11) of the ink storage trough (21) facing the printing block receiver member (35) is in the form of a bar which is displaceable in the depth of the base member (10) and forms the grooved wall of the printing block receiver member (35) with the wall remote from the ink storage trough (21).

5. Printing block holder according to claim 5, characterised in that the underside of the bar has attachments (24) which are insertable into recesses (25) in the base member (10), and in that the recesses (25) are provided at different distances from the front end of the base member (10).

6. Printing block holder according to one of claims 1 to 5, characterised in that the grooved wall of the printing block receiver member (35), remote from the ink storage trough (21) is formed by means of a profiled bar (16) which is mounted at the front end, forms a receiver member with the base of the groove and partially covers the facing edge of the inserted printing block (20, 20', 20"), and in that the profiled bar (16) accomo- dates, in the formed receiver member, a pressure bar (12) which is tensionable relative to the inserted printing block (20, 20', 20") by means of pressure screws (15) which are adjustable in the profiled bar (16).

7. Printing block holder according to one of claims 1 to 6, characterised in that the clamping bars (17) have at their ends stepped receiver members (28) for receiving securing screws (30), in that the clamping bars (17) enclose the front and rear ends of the base member (10) by means of flanges (34), and in that the securing screws (30) are screw-connectable into threaded receiver members (29) of tensioning blocks (18) which engage behind the underside of the base member (10).

8. Printing block holder according to claim 7, characterised in, that the base member (10) has, on its underside in the region of the front and rear ends, a continuous receiver groove (33) in which guide attachments (36) of the clamping blocks (18)engage.

9. Printing block holder according to claim 8, characterised in that the receiver grooves (33) of the base member (10) and the guide attachments (36) of the tensioning blocks (18) form halves of a dovetail connection.

## Revendications

1. Support de cliché pour imprimeuses à tampons dont l'élément principal (10) est en forme de plaque et montre sur sa face supérieure un réservoir d'encre (21) encasteré parallèlement à la face postérieure et dans la zone se trouvant devant le réservoir d'encre, un logement (35) adapté aux dimensions du cliché (20), pourvue de systèmes de fixation (12, 15, 16), caractérisé par le fait que le réservoir d'encre (21) et le porte-cliché (35) recouvrent chacun la largeur totale de l'élément de base (10) en gardant une coupe transverale constante et que la largeur du réservoir d'encre (21) et du porte-cliché (35) peut être limitée au moyen de deux barres de calage (17) à la largeur du cliché utilisé (20, 20', 20"), les faces inférieures des barres (17) épousant le contour de la face supérieure de l'élément de base (1q0) et étant munies d'une couche isolante souple (19) résistant aux solvants.

2. Support de cliché selon la revendication 1, caractérisé par le fait que le porte-cliché (35) est en forme de rainure et présente une profondeur supérieure à l'épaisseur du cliché utilisé (20, 20', 20"), que des rouleaux de contre-pression (13) sont disposés au fond du porte-cliché (35), ces rouleaux pouvant être ajustés par rapport aux clichés au moyen de vis de réglage (14), que la face supérieure du cliché (20, 20', 20") est ajustable à fleur des faces supérieures des côtés avoisinants de la rainure du porte-cliché (35) et que les barres de calage (17), dans la zone du cliché (20, 20', 20") recouvrent et isolent les bords de ces derniers.

3. Support de cliché selon la revendication 2, caractérisé par le fait, que les rouleaux de contre-pression (13) présentent un logement à clavette (26) dans lequel peut être placée une pointe en forme de grisotte d'une vis de réglage (14) et que les vis de réglage (14) peuvent être vissées dans des filets (27) de l'élément de base (10).

4. Support de cliché selon les revendications 1 à 3, caractérisé par le fait, que la coupe transversale du réservoir d'encre (21) est en forme de trapèze et que la face (11) du réservoir d'encre (21) tournée vers le porte-cliché (35) est sous forme d'une barre réglable dans le profondeur de l'élément de base (10) qui forme avec la face opposée au réservoir d'encre le côté de la rainure du porte-cliché (35).

5. Support de cliché selon la revendication 5, caractérisé par le fait, que la barre présente sur sa face inférieure des appendices (24) pouvant être introduits dans des renfoncements (25) de l'éléments de base (10), réalisés (25) à intervalles variables sur la face antérieure de l'élément de base (10).

6. Support de cliché selon une des revendications 1 à 5, caractérisé par le fait, que le côté de la rainure du porte-cliché (35) opposé au reservoir d'encre (21) est formé par une barre profilée (16) installée à la partie antérieure, qui, avec le fond de la rainure constitue un logement et recouvre en partie le bord adjacent du cliché (20, 20', 20") incorporé et que la barre profilée (16) reçoit dans le logement formé une barre de pression (12) qui peut être fixée par rapport au cliché utilisé (20, 20', 20") à l'aide de vis de pression (15) réglables se trouvant dans la barre profilée.

7. Support de cliché selon une des revendications 1 à 6, caractérisé par le fait, que les barres de calage (17) présentent aux extrémités des filets (28) décalés pour vis de fixation (30), que les barres de calage (17) contiennent les faces antérieures et postérieures de l'élément de base (10) grâce à des brides (34) et que les vis de fixation (30) peuvent été vissées dans les filets (29) dans des blocs de serrage (18) qui font saillie à la face inférieure de l'élément de base (10).

8. Support de cliché selon la revendication 7, caractérisé par le fait que l'élément de base (10) présente à sa face inférieure, dans la zone des faces antérieures et postérieures une rainure de support continue (33) dans laquelle se fixent les bouts de guidage (36) des blocs de serrage (18).

9. Support de cliché selon la revendication 8, caractérisé par le fait que les rainures (33) de l'élément de base (10) et les bouts de guidages (36) des blocs de serrage (18) sont en forme d'un raccordement de queue d'aronde.
